# DEMANDE DE BREVET EUROPEEN

(11) **EP 0 068 990 A1**
(43) Date de publication de la demande: **05.01.1983**
(21) Numéro de dépôt: 82401111.8
(22) Date de dépôt: 18.06.1982
(51) Int. Cl.: B25G 1/04

(54) **Dispositif de support d'un outil pour l'exécution de travaux sur le plafond d'un local**

(30) Priorité: 30.06.1981 FR 8112808; 20.11.1981 FR 8121730
(71) Demandeur: Rossetto, Alexandre, F-92340 Bourg-la-Reine (FR)
(72) Inventeur: Rossetto, Alexandre, F-92340 Bourg-la-Reine (FR)
(74) Mandataire: Moulines, Pierre

(57) **Abrégé**

Dispositif de support d'un outil pour l'exécution de travaux sur le plafond d'un local.

L'outil est monté de façon articulée à la partie supérieure d'une perche télescopique (3) constituée de deux éléments (3a, 3b) coulissant l'un par rapport à l'autre avec interposition d'un moyen élastique (13) maintenant en contact permanent l'outil (1) avec le plafond (2), alors que l'élément inférieur (3b) de la perche est tenu par l'opérateur.

L'invention est utilisée pour le ponçage de plafond.

## Description

La présente invention a pour objet un dispositif de support d'un outil pour l'exécution de travaux sur le plafond d'un local.

Pour l'exécution de travaux sur le plafond d'un local, notamment pour le ponçage de celui-ci, on rencontre de nombreuses difficultés du fait que l'opérateur portant l'outil doit être monté sur un échafaudage ou sur une échelle pour effectuer cette opération dans une position instable.

Par ailleurs, il faut que l'outil, notamment la ponceuse,soit toujours maintenue contre le plafond avec un contact satisfaisant.

L'invention a pour objet de remédier à ces inconvénients et à ces difficultés de travail. Conformément à la présente invention, on utilise un dispositif de support dans lequel l'outil est monté de façon articulée à la partie supérieure d'une perche télescopique constituée de deux éléments coulissant l'un par rapport à l'autre avec interposition d'un moyen élastique maintenant en contact permanent l'outil avec le plafond, alors que l'élément inférieur de la perche est tenu par l'opérateur.

Ce dispositif qui peut être utilisé dans tous les chantiers du bâtiment, notamment pour le ponçage des plafonds, permet à l'opérateur de travailler en se trouvant sur le sol, c'est-à-dire d'éviter les échafaudages et les échelles.

Par ailleurs, le dispositif suivant l'invention, qui est léger et peu encombrant, présente une grande maniabilité et il permet de réaliser l'opération de ponçage au plafond sans effort. Par rapport aux moyens traditionnels, le gain de temps peut être de 70 %. Ce dispositif de support peut être utilisé avec d'autres outils et pour réaliser d'autres opérations, notamment la perforation de plafonds avec une perceuse électrique aménagée en conséquence.

D'autres caractéristiques et avantages de l'invention seront mieux compris à la lecture de la description qui va suivre de plusieurs modes de réalisation et en se référant aux dessins annexés, sur lesquels :
- la figure 1 est une vue en perspective d'un mode de réalition du dispositif de support d'une ponceuse suivant l'invention ;
- la figure la est une vue de détail montrant l'alimentation en air comprimé ;
- la figure 2 est une vue en coupe longitudinale du dispositif de support d'une ponceuse ; et
- la figure 3 est une vue en coupe d'un autre mode de réalisation du dispositif de support d'une ponceuse suivant l'invention.

Aux figures 1 et 2, on a représenté un dispositif de support d'une ponceuse 1 comportant une plaque vibrante.de ponçage la actionnée par un organe moteur lb, ladite plaque vibrante la étant maintenue en contact avec le plafond 2 par l'intermédiaire d'une perche télescopique 3 constituée d'un élément tubulaire supérieur 3a monté coulissant à sa partie inférieure dans un élément tubulaire inférieur 3b qui est tenu par l'opérateur pour effectuer le ponçage du plafond 2 et qui comporte à sa base un embout arrondi 4 en matériau antidérapant, notamment en caoutchouc, ledit embout étant destiné à reposer sur le sol 5.

A la partie supérieure de l'élément tubulaire supérieur 3a de la perche est montée, par une articulation du type cardan, la ponceuse 1. A cet effet, l'élément supérieur 3a comporte deux bras 6, 6a sur lesquels est articulé suivant un premier axe, au moyen de goujons 7, 7a, un anneau 8 qui est lui-même relié, suivant un deuxième axe d'articulation perpendiculaire, au premier par des goujons 9 à un collier 10 fixé sur le corps de la ponceuse 1. Ce montage articulé de la ponceuse sur la perche 3 permet une orientation de la plaque de ponçage la dans toutes les directions. A la partie inférieure de l'élément tubulaire supérieur 3a est monté un organe d'étanchéité 11. constitué notamment par un piston en matière déformable (figures 1 et 2) présentant une face concave lla et fixé sur la base de l'élément 3a par une vis 12. De cette manière, on délimite dans l'élément tubulaire inférieur 3b, entre le fond de celui-ci et le piston 11, un espace étanche 13 à volume variable susceptible de recevoir de l'air comprimé qui est admis dans ledit espace par une valve 14 susceptible d'être reliée à une source d'air comprimé non représentée au dessin. Cette disposition permet de constituer dans l'espace 13 (figure 2) un coussin d'air élastique sur lequel est en appui l'élément supérieur 3 et la ponceuse 1. A titre indicatif, une pression de l'air de 1,5 bar est suffisante pour permettre un ponçage de grande capacité.

Suivant une variante de réalisation représentée à la figure la, l'alimentation en air comprimé de l'espace 13 à volume variable est réalisée au moyen d'un groupe moto-compresseur 15 de faible puissance fixé sur l'élément inférieur 3b de la perche.

Le moteur la de la ponceuse est relié par un conducteur électrique 16 à une source de courant électrique et la mise sous tension est contrôlée par un interrupteur 17 monté sur l'élément inférieur 3b de la perche. Lorsque la ponceuse 1 est en fonctionnement, la plaque la est appliquée contre le plafond sous l'action du coussin d'air sous pression confiné dans l'espace 13, de telle sorte qu'il suffit à l'opérateur de tenir l'élément inférieur 3b de la perche et de déplacer celle-ci pour que la plaque la de la ponçeuse se déplace et soit en contact permanent avec la surface du plafond.

A la figure 3, on a représenté une variante de réalisation du dispositif dans laquelle le moyen élastique d'appui, constitué par un coussin d'air dans l'exemple précédent, a été remplacé par un ressort.

Dans le mode de réalisation de la figure 3, la ponceuse 1 est montée de façon articulée à la partie supérieure d'une perche 18, comme il a été décrit ci-dessus. Cette perche 18 est constituée d'un élément tubulaire supérieur 18a sur lequel est montée la ponceuse 1, ledit élément tubulaire 18a étant monté coulissant sur la partie supérieure 18b d'un élément inférieur avec interposition d'un ressort hélicoïdal 19 en appui d'un côté contre un organe de butée 20 solidaire de l'élément supérieur 18a et de l'autre côté contre une butée 21 solidaire de la partie supérieure 18b de l'élément inférieur.

Dans ce mode de réalisation (figure 3), L'élément inférieur est constitué de deux parties dont une partie supérieure 18b qui est montée coulissante dans l'autre partie inférieure 18c qui est tubulaire, la partie supérieure 18b présentant une série de trous espacés 22 et la partie inférieure un trou 23 venant en regard de l'un des trous 22 pour l'engagement d'une broche 24 solidarisant les deux parties supérieure et inférieure. Cette disposition permet à l'opérateur de régler la hauteur de la ponceuse 1 en fonction de la hauteur du plafond 2, de telle sorte que le ressort 19 soit correctement comprimé entre les organes de butée 20 et 21 et exerce une force constante de pression qui est transmise à la ponceuse, afin qu'elle exerce une pression correspondante sur le plafond.

Bien que l'on ait représenté un ressort 19 fonctionnant en compression, il est bien évident que l'on pourrait utiliser un ressort fonctionnant en traction.

Comme il a été indiqué ci-dessus,l'outil 1 peut être constitué par une ponceuse, par une perceuse ou tout autre outil adéquat.

Bien entendu, l'invention n'est pas limitative et l'homme de l'art pourra y apporter des modifications sans sortir pour cela du domaine de'l'invention.

## Revendications

1. Dispositif de support d'un outil pour l'exécution de travaux sur le plafond d'un local,caractérisé en ce que l'outil (1) est monté de façon articulée à la partie supérieure d'une perche télescopique (3, 18) constituée de deux éléments (3a, 3b, 18a, 18b) coulissant l'un par rapport à l'autre avec interposition d'un moyen élastique (13, 19) maintenant en contact permanent l'outil (1) avec le plafond (2), alors que l'élément inférieur (3b) de la perche est tenu par l'opérateur.

2. Dispositif suivant la revendication 1, caractérisé en ce que la perche télescopique est constituée d'un §lément tubulaire supérieur (3a) sur lequel est articulé l'outil (1) et dont la partie inférieure, montée coulissante dans un élément tubulaire inférieur (3b), est munie d'un organe d'étanchéité (11) ou piston en appui sur un coussin d'air comprimé confiné dans l'élément tubulaire inférieur (3b) tenu par l'opérateur.

3. Dispositif suivant la revendication 2, caractérisé en ce que l'élément tubulaire inférieur (3b) de la perche,dans lequel est confiné le coussin d'air, est muni d'une valve (14) pour l'admission d'air comprimé dans l'espace (13) délimité entre le fond de l'élément tubulaire inférieur (3b) et l'organe d'étanchéité (11) ou piston solidaire de l'élément tubulaire supérieur (3a).

4. Dispositif suivant la revendication 2, caractérisé en ce que, sur l'élément tubulaire inférieur (3b) de la perche, est monté un groupe moto-compresseur (15) alimentant en air comprimé l'espace (13) délimité entre le fond de l'élément tubulaire inférieur et l'organe d'étanchéité (11) ou piston solidaire de l'élément tubulaire supérieur (3a).

5. Dispositif suivant la revendication 1, caractérisé en ce que l'élément supérieur (3a) de la perche comporte deux bras (6, 6a)sur lesquels est monté l'outil (1) au moyen d'une articulation du type cardan permettant les mouvements de l'outil dans toutes les directions.

6. Dispositif suivant la revendication 5, caractérisé en ce que sur les deux bras (6, 6a) est articulé, suivant un premier axe, un anneau (8) qui est lui-même relié par un deuxième axe d'articulation perpendiculaire au premier à un collier (10) fixé sur l'outil (1).

7. Dispositif suivant la revendication 1, caractérisé en ce que l'élément tubulaire supérieur (18a) de la perche portant l'outil (1) est monté coulissant sur la partie supérieure (18b) de l'élément inférieur avec interposition d'un ressort (19) en appui à ses deux extrémités sur des organes de butée (20, 21) respectivement solidaires des éléments supérieur (18a) et inférieur (18b) de la perche.

8. Dispositif suivant la revendication 7, caractérisé en ce que l'élément inférieur de la perche est constitué de deux parties dont l'une (18a) est montée coulissante dans l'autre (18b) qui est tubulaire, les deux parties présentant des trous (22, 23) dans lesquels est engagée sélectivement une broche (24) pour régler la longueur de la perche.

9. Dispositif suivant l'une quelconque des revendications 1 à 8, caractérisé en ce que l'élément inférieur (3a, 18c) de la perche est pourvu à sa base d'un embout (4) de forme arrondie en matière antidérapante.

10. Dispositif suivant la revendication 1, caractérisé en ce que l'outil(l)est une ponceuse.

11. Dispositif suivant la revendication 1, caractérisé en ce que l'outil (1) est une perceuse.
